# EUROPÄISCHE PATENTSCHRIFT

(11) **EP 2 142 434 B1**
(45) Veröffentlichungstag und Bekanntmachung des Hinweises auf die Patenterteilung: **21.11.2012**
(21) Anmeldenummer: 07724911.8
(22) Anmeldetag: 07.05.2007
(51) Int. Cl.: B65B 53/06, F23D 14/16

(54) **SCHRUMPFTUNNEL ZUM AUFSCHRUMPFEN VON SCHRUMPFFOLIEN AUF VERPACKUNGEN ODER VERPACKUNGSEINHEITEN**
SHRINK TUNNEL FOR SHRINKING SHRINK FILMS ON PACKAGES OR PACKAGING UNITS
TUNNEL D'EMMANCHEMENT DESTINÉ À EMMANCHER DES PELLICULES RÉTRACTABLES SUR DES EMBALLAGES OU DES UNITÉS D'EMBALLAGE

(30) Priorität: 30.03.2007 DE 102007015753
(43) Veröffentlichungstag der Anmeldung: 13.01.2010
(73) Patentinhaber: KHS GmbH, 44143 Dortmund (DE)
(72) Erfinder: LELIE, Thomas, 47533 Kleve (DE)
(86) Internationale Anmeldenummer: PCT/EP2007/003987
(87) Internationale Veröffentlichungsnummer: WO 2008/119369

(56) Entgegenhaltungen:
- EP-A- 1 247 745
- EP-A2- 1 918 640
- WO-A-02/36436
- DE-A1- 4 322 109
- DE-A1- 19 646 957
- US-A- 3 309 835
- US-A- 3 717 939
- US-A- 3 744 146
- US-A- 4 746 287
- US-A- 5 062 217

## Beschreibung

Die Erfindung bezieht sich auf einen Schrumpftunnel gemäß Oberbegriff Patentanspruch 1. Die Erfindung bezieht sich weiterhin auf einen Heizer zur Verwendung bei einem Schrumpftunnel gemäß Oberbegriff Patentanspruch 6 sowie auf ein Verfahren zum Aufschrumpfen einer Sohrumpffolle auf Verpackungen oder Verpackungseinheiten gemäß Oberbegriff Patentanspruch 9 oder 10.

Schrumpftunnel zum Aufschrumpfen von Schrumpffallen auf Produkte, z.B. auf Verpackungseinheiten beispielsweise zur Bildung von Gebinden aus mehreren Einzelverpackungen oder -verpackungseinhelten sind bekannt. Das Aufschrumpfen erfolgt hierbei durch ein Heißluft- oder Heißgasstrom, der nachstehend als Schrumpfgasstrom bezeichnet wird und beispielsweise seltlich auf die jeweilige, mit der Schrumpffolie bereits umhüllte Verpackungseinheit aufgebracht wird, um die Schrumpffolie auf die Verpackungseinheit aufzuschrumpfen. Weiterhin ist der Schrumpfgasstrom auch auf die Unterseite des mit der Schrumpffolie umhüllten Produktes gerichtet, um die dortige, sich überlappenden Enden der Schrumpffolie zu versiegeln, d.h. zu verschweißen oder zu verkleben.

Der Schrumpfgasstrom wird von einem Heißgas- oder Schrumpfgaserhitzer zur Verfügung gestellt, welcher wenigstens eine Heizelnrichtung aufweist, die beispielsweise elektrisch oder mit einem gasförmigen oder flüssigen Brennstoff betrieben wird. Im letzten Fall weist der Helßgaserhitzer einen Brenner auf, der für ein Verbrennen des gasförmigen oder flüssigen Brennstoffes mit offener Flamme ausgebildet ist und in einen von dem Schrumpfgasstrom getrennten Innenraum einer Brennkammer wirkt, die nach Art eines Wärmetauschers die Wärmeenergie an den Schrumpfgasstrom abgibt.

Bekannt sind weiterhin auch sogenannte Porenbrenner beispielsweise in Form von Gasbrennern, bei denen eine flammenlose, volumetrische Verbrennung (glühender Schaum) in wenigstens einem Reaktor erfolgt, der aus einem oder aber mehreren Porenkörpern besteht.
Bekannt ist speziell auch Schrumpftunnel mit einem gasbetriebenen Brenner mit offener Flamme, der in einem von dem Schrumpfgasstrom durchströmten Heizraum angeordnet ist. Zumindest ohne eine aufwendige Flammenüberwachung ist dieser bekannte Schrumpftunnel im höchsten Maße betriebsunsicher, da bei einem Erlöschen der Flamme durch Ausblasen durch den Schrumpfgasstrom unverbrannter gasförmiger Brennstoff in den Schrumpfgasstrom gelangt und insbesondere bei ständig ungewälztem Schrumpfgasstrom sich In diesem ein explosives Gas (Luft-Gemisch) ausbildet.
Bekannt ist weiterhin eine "offene" Vorrichtung zum Aufschrumpfen von Schrumpffolien auf Verpackungen oder Verpackungseinheiten, und zwar im Wesentlichen bestehend aus einem in vertikaler Richtung bewegbaren Rahmen, der während das Aufschrumpfens die jeweilige mit der Schrumpffolie versehene Verpackung oder Verpackungseinheit umschließt und mit auf die Schrumpffolie einwirkenden infrarot-Heilzelementen versehen ist, so dass beim Auf- oder Abbewegen des Rahmens entlang der jeweiligen Verpackung bzw. Verpackungseinheit das Erhitzen und damit das Aufschrumpfen der Schrumpffolie durch die direkt auf diese einwirkende Infrarot-Strahlung erfolgt. Die Infrarot-Heizelemente sind für eine flammenlose, katalytische Verbrennung des zugeführten gasförmigen Brennstoffs bzw. Energieträgers ausgebildet, und zwar mit einer porösen, nicht entflammbaren und einen Katalysator enthaltenen Lage, die durch elektrische Heizelemente auf eine Temperatur erhitzt wird, bei der eine katalytische, flammenlose Oxidation bzw. Verbrennung des gasförmigen Energieträgers erfolgt.

Ein mit Gas beheizter Schrumpftunnel wurde beispielsweise durch die US 3 717 939 A vorgestellt. Diese Schrift offenbart eine Vorrichtung zum Aufschrumpfen von Verpackungsfollen, bei weicher zur Beheizung ein heißes Gas vorgesehen ist, wobei das heiße Gas außerhalb der eigentlichen Schrumpfkammer erwärmt wird. Zur Art und Weise der Erwärmung dieses Gases macht die D1 keine Angaben.

Ebenfalls bekannt wurde ein Schrumpftunnel entsprechend der EP 1 247 745 A. Insbesondere offenbart diese Schrift einen Schrumpftunnel bei welchem zur Beheizung die katalytische Verbrennung von Flüssiggas oder Methan vor. Nachteilig an einer katalytischen Verbrennung sind beispielsweise die hohen Kosten des Katalysators, insbesondere auch, da solche Katalysatoren In der Regel aus Platin oder sonstigen Edelmetallen bestehen. Ebenfalls ist es von Nachteil, dass nicht vollständig ausgeschlossen werden kann, dass unverbranntes Gas durch den Katalysator gelangt, und somit ein nicht unerhebliches Explosionsrisiko darstellt. Dieses Risiko besteht insbesondere dann, wenn der Katalysator bereits über mehrere Jahre betrieben wurde, und sich eventuell im Brennstoff vorhandene Schmutzpartikel auf der Oberfläche des Katalysators abgesetzt haben, und die wirksame Oberfläche des Katalysators somit vermindert wurde.

Ebenfalls bekannt wurde ein Schrumpftunnel entsprechend der US-A-4 746 287. Insbesondere offenbart diese Schrift einen "Faser-Matrix-Brenner", Weiterhin wird in dieser Schrift angegeben, dass herkömmliche Gasbrenner durch die vorgestellten Faser-Matrix-Brenner ersetzt werden könnten, wodurch eine Absenkung der Verbrennungstemperaturen ermöglicht wird. Nachteilig an solchen Faser-Matrix-Brennern ist allerdings, dass auch diese nicht ohne offene Flamme auskommen, was ihre Anwendung In Schrumpftunneln zumindest erheblich erschwert.

Weitere Schrumpftunnel wurden durch die Schriften US 3 309 835 A, US 3 744 146 A und US 5 062 217 A vorgestellt, wobei diese Schriften hinsichtlich der vorgesehen Beheizung lediglich angeben, dass diese mittels Gas erfolgt. Die US 3744 146 A offenbart einen Schrumpftunnel gemäß dem Oberbegriff des Anspruchs 1.

Ein Heizer mit einem Porenbrenner gemäß dem Oberbegriff des Anspruchs 6 ist beispielsweise aus der EP 1918 640 A2 bekannt.

Aufgabe der Erfindung ist es, einen Schrumpftunnel bzw. einen Heißgas- bzw. Schrumpfgaserhitzer für einen solchen Schrumpftunnel aufzuzeigen, der sich durch einen verbesserten Wirkungsgrad auszeichnet. Zur Lösung dieser Aufgabe ist ein Schrumpftunnel entsprechend dem Patentanspruch 1 ausgebildet. Ein Heizer zur Verwendung bei einem Schrumpftunnel ist Gegenstand des Patentanspruchs 6. Ein Verfahren zum Aufschrumpfen einer Schrumpffolie auf Verpackungen oder Verpackungseinheiten ist Gegenstand des Patentanspruchs 9 oder 10.

Bei der Erfindung wirkt der wenigstens eine, als Porenbrenner ausgebildete Brenner unmittelbar in den zum Aufschrumpfen der Schrumpffolie verwendeten Schrumpfgasstrom, wodurch sich ein besonders hoher Wirkungsgrad, eine Reduzierung der Aufheizzeit und eine insbesondere auch im Vergleich zu elektrisch betriebenen Heißgaserhitzern erhebliche Reduzierung der Energiekosten ergeben.

Da bei Ausbildung des wenigstens einen Brenners als Porenbrenner eine Verbrennung des Brennstoffes ohne offene Flamme in einem homogenen, stabilen volumetrischen Verbronnungsprozess (glühender Schaum) innerhalb des Porenkörpers erfolgt, und somit die Gefahr eines Ausblasens einer offenen Flamme nicht besteht, kann entsprechend einer der Erfindung zugrunde llegenden Erkenntnis der Porenbrenner unmittelbar auf den Heißgasstrom einwirken bzw. diesem angeordnet sein, und zwar insbesondere auch ohne die Gefahr einer Explosion innerhalb des Schrumpftunnels durch nicht verbrannten Brennstoff.

Als Brennstoff wird vorzugsweise ein gasförmiger Brennstoff, z.B. Erdgas oder Flüssiggas, z.B. Propangas verwendet. Grundsätzlich können viele Kohlenwasserstoffhaltige Brennstoffe verwendet werden, insbesondere auch flüssige Brennstoffe, wie Heizöle. Im Falle der Verwendung von Heizölen weist der Porenbrenner zusätzlich eine Verdampfungskammer auf, dem der flüssige Brennstoff und Sauerstoff bzw. Luft zugeführt werden. Weiterbildungen der Erfindung sind Gegenstand der Unteransprüche. Die Erfindung wird im Folgenden anhand der Figuren an einem Ausführungsbeispiel näher erläutert.

Von der Erfindung ist ebenfalls ein Verfahren umfasst, bei welchem ein Schrumpftunnel und/oder ein Schrumpfgaserhitzer in einer der in der Beschreibung und den Ansprüchen beschriebenen Ausführungsformen eingesetzt wird.

Es zeigt Fig. 1 in vereinfachter Darstellung und im Schnitt einen Schrumpftunnel gemäß der Erfindung;

Fig. 2 in vereinfachter schematischer Darstellung den Luft- oder Schrumpfgaserhitzer des Schrumpftunnels der Figur 1 zum Bereitstellen des für das Aufschrumpfen der Schrumpffolie sowie zum Versiegeln der überlappenden Schrumpffolienenden benötigten heißen Schrumpfgases (Heißluft).

In den Figuren ist 1 ein Schrumpftunnel, durch den auf einem Transporteur 2 bereits mit einer Schrumpffolie 3 umhüllte Verpackungseinheiten 4 in einer horizontalen Transportrichtung senkrecht zur Zeichenebene der Figur 1 bewegt werden und in dem das Aufschrumpfen der Schrumpffolie 3 auf die Verpackungseinheiten 4 sowie auch das Versiegeln, d.h. das Verschweißen und/oder Verkleben der an der Unterseite der Verpackungseinheiten 4 befindlichen sich überlappenden Enden der Schrumpffolie 3 durch Hitzeeinwirkung (seitlich und von unten) erfolgt, sodass dann jede Verpackungseinheit 4 den Schrumpftunnel 1 mit der aufgeschrumpften Schrumpffolie 3 verlässt.

Die Verpackungseinheiten 4 sind dabei beispielsweise Behälter oder andere Einzelverpackungen, die zu einer Verpackungs- oder Gebindeeinheit zusammengestellt durch die aufgeschrumpft Schrumpffolie 3 zu einem Gebinde zusammengefasst werden. Bei der dargestellten Ausführungsform ist der Transporteur 2 für einen zweispurigen Strom der Verpackungseinheiten 4 ausgebildet.

Das Aufschrumpfen der Schrumpffolie 3 sowie das Versiegeln der Folienenden an der Unterseite jeder Verpackungseinheit 4 erfolgt mit heißem Schrumpfgas, das in einem Schrumpfgaserhitzer 5 erzeugt über von Elektromotoren 7 angetriebene Gebläse 8 und eine Vielzahl von Luftaustrittsöffnungen, die jeweils an Verteilerkanälen 9 vorgesehen sind, in den Innenraum 3 ausgebracht wird, und zwar derart, dass das heiße Schrumpfgas als "Oberluft" jeweils im Wesentlichen seitlich auf die vorbeibewegten Verpackungseinheiten 4 auftrifft, wie dies mit den Pfeilen A angedeutet ist..

Der Schrumpfgaserhitzer stellt weiterhin die sogenannte "Unterluft" bereit, die über von den Elektromotoren 7 angetriebene Gebläse 10 und einen unterhalb des Transporteurs 2 angeordneten Verteilerkanal bzw. über dort vorgesehene Luftaustrittsöffnungen auf die Unterseite der mit der Schrumpffolie 3 umhüllten Verpackungseinheiten 4 zum Versiegeln der sich überlappenden Schrumpffolienenden auftrifft, wie dies mit den Pfeilen B angedeutet ist.

Die Besonderheit der Erfindung besteht in dem an der Oberseite des Schrumpftunnelgehäuses 12 vorgesehenen Schrumpfgaserhitzer 5. Eine mögliche Ausbildung des Schrumpfgaserhitzers 5 ist in der Figur 2 generell dargestellt. In einem Gehäuse 13 sind bei dieser Ausführungsform zwei Strömungskanäle oder - wege gebildet, und zwar ein Strömungsweg 14 für die Oberluft und ein Strömungsweg 15 für die Unterluft. In jedem Strömungsweg 14 bzw. 15 sind am Auslass 16 (Strömungsweg 14) bzw. am Auslass 17 (Strömungsweg 15) die Gebläse 8 bzw. 10 vorgesehen, wobei in der Figur 2 der einfacheren Darstellung wegen für die Oberluft und Unterluft nur jeweils ein Gebläse gezeigt ist. Beide Strömungskanäle 14 und 15 besitzen einen gemeinsamen Einlass 18 zum Ansaugen der Luft aus dem Innenraum 6 des Schrumpftunnels 1 (Pfeile C der Figuren 1 und 2).

Im Inneren des Gehäuses 13 ist ein Heizraum 19 gebildet, in welchem u.a. eine Heizkassette 20 eines Heizregisters bzw. eines Heizers 21 angeordnet ist. Durch den Heizraum 19 seitlich begrenzende Trennwände 22 sind für jeden Strömungsweg 14 und 15 zwei Zweige oder Abschnitte gebildet, und zwar für den Strömungsweg 14 der durch den Heizraum 19 führende Abschnitt 14.1 und der seitlich vom Heizraum 19 an diesem vorbeiführende Bypass oder Abschnitt 14.2 sowie für den Strömungsweg 15 in analoger Weise der durch den Heizraum 19 führende Abschnitt 15.1 und der seitlich vom Heizraum vorbeiführende Bypass oder Abschnitt 15.2. In Strömungsrichtung nach dem Heizraum 19 sind die beiden Abschnitte jedes Strömungsweges 14 bzw. 15 wiederum zusammengeführt, und zwar über steuerbare Luftführungen 23 bzw. 24 zur Regelung des Mischungsverhältnisses der den Heizraum 19 durchströmenden Schrumpfgasmenge und der am Heizraum vorbeigeführten Schrumpfgasmenge, d.h. zur Temperaturregelung. Die Heizkassette 20 besteht bei der dargestellten Ausführungsform aus einer Vielzahl von parallel zueinander angeordneten und voneinander beabstandeten Platten oder Rippen, die jeweils mit ihren Oberflächenseiten parallel zur Strömungsrichtung der den Heizraum 19 bzw. die Heizkassette 20 durchströmenden Luft orientiert sind.

Das Herzstück des Heizers 21 ist ein flammenlos arbeitender und mit Gas betriebener Porenbrenner 25, der an der Oberseite der Heizkassette 20 und von dieser etwas beabstandet vorgesehen ist und der unmittelbar in den Heizraum 19 wirkt, d.h. dessen heiße Verbrennungsgase unmittelbar dem Heizraum 19 zugeführt werden, dort die Heizkassette 20 erhitzen sowie auch der diese Heizkassette 20 durchströmenden Luft beigemischt werden. Der Porenbrenner 25 besteht im Wesentlichen aus einem Brennraum oder Reaktor 26, der von einem oder mehreren Porenkörper mit einer Vielzahl von Durchlässen oder Kanälen, beispielsweise von wenigsten einem Porenkörper aus einem keramischen Material gebildet ist und dem über ein Gebläse 27 ein Gemisch aus einem gasförmigen Energieträger, beispielsweise Erdgas oder Propangas, und Luft zugeführt wird. Im Inneren des Porenkörpers oder Reaktors 26 erfolgt die Verbrennung des gasförmigen Energieträgers ohne Flammenbildung an der Außenfläche des Porenkörpers 26.

Wesentliche Vorteile der erfindungsgemäßen Ausbildung sind u.a.:
- Senkung der Energiekosten
- Senkung der CO2-Belastung
- Reduzierung der Aufheizzeit

Durch saubere und nahezu schadstoffarme Verbrennung können Abgase des Porenbrenners 25 ohne weitere Maßnahmen, wie z.B. Kamine direkt am Aufstellungsort in den Schrumpfgasstrom oder aber auch in eine umgebende Produktionshalle abgegeben werden. So lässt sich beispielsweise durch den Betrieb des Schrumpfgaserhitzers 5 mit Erdgas oder Flüssiggas bzw. Propangas eine Energiekosteneinsparung bis zu 50 % im Vergleich zu einem elektrisch betriebenen Schrumpfgaserhitzer erreichen. Auch der CO₂-Ausstoß, d.h. die CO₂-Belastung reduziert sich bei dem gasbetriebenen Schrumpfgaserhitzer 5 gegenüber einem elektrisch betriebenen Schrumpfgaserhitzer gleicher Leistung um etwa 60 %. Der Heizer 21 kann als komplette Baueinheit eingebaut und ausgetauscht werden. Weiterhin besteht auch die Möglichkeit, den Heizer 21 bei entsprechender konstruktiver Ausbildung in bereits bestehende Schrumpftunnel 1 einzubauen, beispielsweise zum Austausch von bisher verwendeten elektrischen Heißluft- oder Schrumpfgaserhitzern. Die Erfindung wurde voranstehend an Ausführungsbeispielen beschrieben. Es versteht sich, dass zahlreiche Änderungen sowie Abwandlungen möglich sind, insbesondere auch hinsichtlich der Ausbildung des Schrumpfgaserzeugers bzw. - erhitzers 5. Allen Ausführungen ist aber gemeinsam, dass der Brenner bzw. die Wärmequelle des Heizers 21 ein flammenloser Porenbrenner 25 ist, bei dem der gasförmige Energieträger ohne offene Flamme verbrennt.

### Bezugszeichenliste

- 1: Schrumpftunnel
- 2: Transporteur
- 3: Schrumpffolie
- 4: Verpackungseinheit
- 5: Schrumpfgaserhitzer
- 6: Innenraum
- 7: Elektromotor
- 8: Gebläse
- 9: Austritt
- 10: Gebläse
- 11: Austritt
- 12: Schrumpftunnelgehäuse
- 13: Gehäuse
- 14: Strömungsweg
- 14.1, 14.2: Abschnitt
- 15: Strömungsweg
- 15.1, 15.2: Abschnitt
- 16, 17: Auslass
- 18: Einlass
- 19: Heizraum
- 20: Heizkassette
- 21: Heizer
- 22: Trennwände
- 23, 24: Luftführung
- 25: Porenbrenner
- 26: Reaktor
- A, B, C: Strömung

## Patentansprüche

1. Schrumpftunnel zum Aufschrumpfen einer Schrumpffolie (3) auf Verpackungen oder Verpackungseinheiten (4) unter Verwendung eines heißen Schrumpfgases, mit einem Schrumpfgaserhitzer (5), der zur Erzeugung des heißen Schrumpfgases wenigstens einen Brenner aufweist, der unmittelbar In den Strom des Schrumpfgases einwirkt oder in diesem angeordnet Ist, **dadurch gekennzeichnet, dass** der wenigstens eine Brenner ein Porenbrenner (25) mit einem von wenigstens einem Porenkörper oder Reaktor (26) gebildeten Brennraum ist, wobei sich der wenigstens eine Porenbrenner (25) mit seinem Porenkörper oder Reaktor an der Oberseite einer in einem Heizraum (19) angeordneten Heizkassette (20) befindet und von dieser etwas beabstandet ist, so dass die dem Heizraum (19) unmittelbar zugeführten heißen Verbrennungsgase des Porenbrenners (25) die Heizkassette (20) erhitzen und dem diese Heizkassette (20) durchströmenden Schrumpfgas beigemischt werden.

2. Schrumpftunnel nach Anspruch 1, **gekennzeichnet durch** ein Schrumpftunnelgehäuse (2), **durch** dessen Innenraum (6) die mit der Schrumpffolle (3) umhüllten Verpackungseinheiten (4) auf wenigstens einem Transporteur (2) hindurchbewegt werden, sowie **durch** im innenraum (6) vorgesehene Austritte (9, 11) für das heiße Schrumpfgas.

3. Schrumpftunnel nach einem der Ansprüche 1 - 2, **dadurch gekennzeichnet, dass** der wenigstens eine Porenbrenner (25) für den Betrieb mit einem gasförmigen Brennstoff, beispielsweise mit Erdgas oder mit Flüssiggas, z.B. mit Propangas ausgebildet ist.

4. Schrumpftunnel nach einem der Ansprüche 1 - 2, **dadurch gekennzeichnet, dass** der wenigstens eine Porenbrenner (25) für den Betrieb mit einem flüssigen Brennstoff, beispielsweise mit Heizöl ausgebildet ist.

5. Schrumpftunnel nach einem der vorhergehenden Ansprüche, **dadurch gekennzeichnet, dass** der Schrumpfgaserhitzer (5) zusammen mit dem wenigstens einen Porenbrenner (25) eine komplette Baueinheit bildet, die als solche einbaubar und/oder austauschbar ist.

6. Heizer (21) mit wenigstens einem flammenlosen Porenbrenner (25), wobei der Brennraum des wenigstens einen Porenbrenners von wenigstens einem Porenkörper oder Reaktor (26) gebildet wird, zur Verwendung bei einem Schrumpftunnel (1) zum Aufschrumpfen einer Schrumpffolie (3) auf Verpackungen oder Verpackungseinheiten (4) unter Verwendung eines heißen Schrumpfgases, wobei der wenigstens eine Brenner unmittelbar In den Strom das Schrumpfgases einwirkt oder in diesem angeordnet ist, **dadurch gekennzeichnet, dass** sich der wenigstens eine Porenbrenner (25) mit seinem Porenkörper oder Reaktor (26) an der Oberseite einer in einem Heizraum (19) angeordneten Heizkassette (20) befindet und von dieser etwas beabstandet ist, so dass die dem Heizraum (19) unmittelbar zugeführten heißen Verbrennungsgase des Porenbrenners (25) die Heizkassette (20) erhitzen und dem diese Heizkassette (20) durchströmenden Schrumpfgas beigemischt werden.

7. Heizer nach Anspruch 6, **dadurch gekennzeichnet, dass** der wenigstens eine Porenbrenner (25) für den Betrieb mit einem gasförmigen Brennstoff, beispielsweise mit Erdgas oder mit Flüssigges, z.B. mit Propangas ausgebildet ist.

8. Heizer nach Anspruch 6, **dadurch gekennzeichnet, dass** der wenigstens eine Porenbrenner (25) für den Betrieb mit einem flüssigen Brennstoff, beispielsweise mit Heizöl ausgebildet ist.

9. Verfahren zum Aufschrumpfen einer Schrumpffolie (3) auf Verpackungen oder Verpackungseinheiten (4) unter Verwendung eines heißen Schrumpfgases in einem Schrumpftunnel (1), mit einem wenigstens einen Brenner aufweisenden Schrumpfgaserhitzer (5) zur Erzeugung des heißen Schrumpfgases, **dadurch gekennzeichnet, dass** ein Schrumpftunnel nach einem der Ansprüche 1 bis 5 verwendet wird.

10. Verfahren zum Aufschrumpfen einer Schrumpffolie (3) auf Verpackungen oder Verpackungseinheiten (4) unter Verwendung eines heißen Schrumpfgases und wenigstens eines einen Brenner aufweisenden Schrumpfgaserhitzer (5) zur Erzeugung des heißen Schrumpfgases, **dadurch gekennzeichnet, dass** ein Heizer (5) nach einem der Ansprüche 6 bis 8 verwendet wird.

11. Verfahren nach Anspruch 9 oder 10, **dadurch gekennzeichnet, dass** das als Brennstoff für den Porenbrenner (25) ein gasförmiger oder flüssiger Kohlenwasserstoff eingesetzt wird, insbesondere Erdgas oder Rohöle

## Claims

1. Shrink tunnel for shrinking a shrink film (3) on packages or packaging units (4) using a hot shrink gas, with a shrink gas heater (5) which, for generating the hot shrink gas, has at least one burner which directly acts in the flow of the shrink gas or is arranged in it, **characterised in that** the at least one burner is a gas burner (25) with a combustion space formed by at least one porous body or reactor (26), wherein the at least one gas burner (25) with its porous body or reactor is located at the top of a heating cartridge (20) arranged in a heated space (19) and is slightly distanced from it, so that the hot combustion gases, directly supplied to the heated space (19), of the gas burner (25) heat the heating cartridge (20) and are admixed to the shrink gas flowing through this heating cartridge (20).

2. Shrink tunnel according to claim 1, **characterised by** a shrink tunnel housing (2) through whose internal space (6) the packaging units (4) wrapped with the shrink film (3) are moved through on at least one transporter (2), and by exits (9, 11), provided in the internal space (6), for the hot shrink gas.

3. Shrink tunnel according to any one of claims 1-2, **characterised in that** the at least one gas burner (25) is designed to operate with a gaseous fuel, for example with natural gas, or with liquid gas, e.g. with propane gas.

4. Shrink tunnel according to any one of claims 1-2, **characterised in that** the at least one gas burner (25) is designed to operate with a liquid fuel, for example with fuel oil.

5. Shrink tunnel according to any one of the preceding claims, **characterised in that** the shrink gas heater (5), together with the at least one gas burner (25), forms a complete module which can be installed and/or replaced as such.

6. Heater (21) with at least one flameless gas burner (25), wherein the combustion space of the at least one porous burner is formed by at least one porous body or reactor (26), for use with a shrink tunnel (1) for shrinking a shrink film (3) on packages or packaging units (4) using a hot shrink gas, wherein the at least one burner directly acts in the flow of the shrink gas or is arranged in it, **characterised in that** the at least one gas burner (25) with its porous body or reactor (26) is located at the top of a heating cartridge (20) arranged in a heated space (19) and is slightly distanced from it, so that the hot combustion gases, directly supplied to the heated space (19), of the gas burner (25) heat the heating cartridge (20) and are admixed to the shrink gas flowing though this heating cartridge (20).

7. Heater according to claim 6, **characterised in that** the at least one gas burner (25) is designed to operate with a gaseous fuel, for example with natural gas, or with liquid gas, e.g. with propane gas.

8. Heater according to claim 6, **characterised in that** the at least one gas burner (25) is designed to operate with a liquid fuel, for example with fuel oil.

9. Method for shrinking a shrink film (3) on packages or packaging units (4) using a hot shrink gas in a shrink tunnel (1), with a shrink gas heater (5), having at least one burner, for generating the hot shrink gas, **characterised in that** a shrink tunnel according to any one of the claims 1 to 5 is used.

10. Method for shrinking a shrink film (3) on packages or packaging units (4) using a hot shrink gas and at least one shrink gas heater (5) having a burner for generating the hot shrink gas, **characterised in that** a heater (5) according to any one of the claims 6 to 8 is used.

11. Method according to claim 7 or 10, **characterised in that** a gaseous or liquid hydrocarbon is used, in particular natural gas or crude oils, as a fuel for the gas burner (25).

## Revendications

1. Tunnel d'emmanchement destiné à emmancher une pellicule rétractable (3) sur des emballages ou des unités d'emballage (4) en utilisant un gaz de retrait chaud, avec un réchauffeur de gaz de retrait (5) qui présente au moins un brûleur pour la génération du gaz de retrait chaud, qui agit directement dans le courant du gaz de retrait ou est disposé dans celui-ci, **caractérisé en ce que** l'au moins un brûleur est un brûleur poreux (25) avec un espace de combustion formé par au moins un corps poreux ou réacteur (26), l'au moins un brûleur poreux (25) se trouvant avec son corps poreux ou réacteur sur le côté supérieur d'une cassette chauffante (20) disposée dans un espace de chauffage (19) et est un peu espacé de celle-ci de sorte que les gaz de combustion chauds amenés directement à l'espace de chauffage (19) du brûleur poreux (25) chauffent la cassette chauffante (20) et soient mélangés au gaz de retrait passant par cette cassette chauffante (20).

2. Tunnel d'emmanchement selon la revendication 1, **caractérisé par** un boîtier de tunnel d'emmanchement (2), au travers de l'espace intérieur duquel les unités d'emballage (4) enveloppées par la pellicule rétractable sont déplacées sur au moins un transporteur (2), ainsi que par des sorties (9, 11) prévues dans l'espace intérieur (6) pour le gaz de retrait chaud.

3. Tunnel d'emmanchement selon l'une quelconque des revendications 1 à 2, **caractérisé en ce que** l'au moins un brûleur poreux (25) est réalisé pour fonctionner avec un combustible gazeux, par exemple du gaz naturel ou du gaz liquide, par exemple du propane.

4. Tunnel d'emmanchement selon l'une quelconque des revendications 1 à 2, **caractérisé en ce que** l'au moins un brûleur poreux (25) est réalisé pour fonctionner avec un combustible liquide, par exemple du fioul.

5. Tunnel d'emmanchement selon l'une quelconque des revendications précédentes, **caractérisé en ce que** le réchauffeur de gaz de retrait (5) forme conjointement avec l'au moins un brûleur poreux (25) une unité de construction complète qui peut être intégrée en tant que telle et/ou est interchangeable.

6. Dispositif de chauffage (21) avec au moins un brûleur poreux (25) sans flamme, sachant que l'espace de combustion de l'au moins un brûleur poreux est constitué d'au moins un corps poreux ou réacteur (26), pour une utilisation dans un tunnel d'emmanchement (1) destiné à emmancher une pellicule rétractable (3) sur des emballages ou unités d'emballage (4) en utilisant un gaz de retrait chaud, sachant que l'au moins un brûleur agit directement dans le courant du gaz de retrait ou est disposé dans celui-ci, **caractérisé en ce que** l'au moins un brûleur poreux (25) se trouve avec son corps poreux ou réacteur (26) sur le côté supérieur d'une cassette chauffante (20) disposée dans un espace de chauffage (19) et est un peu espacé de celle-ci de sorte que les gaz de combustion chauds amenés directement à l'espace de chauffage (19) du brûleur poreux (25) chauffent la cassette chauffante (20) et soient mélangés au gaz de retrait passant par cette cassette chauffante (20).

7. Dispositif de chauffage selon la revendication 6, **caractérisé en ce que** l'au moins un brûleur poreux (25) est réalisé pour fonctionner avec un combustible gazeux, par exemple du gaz naturel ou du gaz liquide, par exemple du propane.

8. Dispositif de chauffage selon la revendication 6, **caractérisé en ce que** l'au moins un brûleur poreux (25) est réalisé pour fonctionner avec un combustible liquide, par exemple du fioul.

9. Procédé d'emmanchement d'une pellicule rétractable (3) sur des emballages ou unités d'emballage (4) en utilisant un gaz de retrait chaud dans un tunnel d'emmanchement (1), avec un réchauffeur de gaz de retrait (5) présentant au moins un brûleur pour la génération du gaz de retrait chaud, **caractérisé en ce qu'**un tunnel d'emmanchement selon l'une quelconque des revendications 1 à 5 est utilisé.

10. Procédé d'emmanchement d'une pellicule rétractable (3) sur des emballages ou unités d'emballage (4) en utilisant un gaz de retrait chaud et au moins un réchauffeur de gaz de retrait (5) présentant un brûleur pour la génération du gaz de retrait chaud, **caractérisé en ce qu'**un dispositif de chauffage (5) selon l'une quelconque des revendications 6 à 8 est utilisé.

11. Procédé selon la revendication 9 ou 10, **caractérisé en ce qu'**un hydrocarbure gazeux ou liquide est utilisé comme combustible pour le brûleur poreux (25), en particulier du gaz naturel ou des huiles brutes.
